# EUROPÄISCHE PATENTSCHRIFT

(11) **EP 2 099 978 B1**
(45) Veröffentlichungstag und Bekanntmachung des Hinweises auf die Patenterteilung: **13.02.2013**
(21) Anmeldenummer: 08853675.0
(22) Anmeldetag: 01.12.2008
(51) Int. Cl.: E04B 1/348, E04B 5/14, E04C 2/296, E04C 2/38

(54) **BAUSYSTEM FÜR HOCHBAUTEN**
CONSTRUCTION SYSTEM FOR TALL STRUCTURES
SYSTÈME DE CONSTRUCTION POUR BÂTIMENTS

(30) Priorität: 29.11.2007 DE 102007057890
(43) Veröffentlichungstag der Anmeldung: 16.09.2009
(73) Patentinhaber: Preiss, Hermann, 74199 Untergruppenbach (DE)
(72) Erfinder: Preiss, Hermann, 74199 Untergruppenbach (DE)
(74) Vertreter: BRP Renaud & Partner
(86) Internationale Anmeldenummer: PCT/EP2008/066532
(87) Internationale Veröffentlichungsnummer: WO 2009/068687

(56) Entgegenhaltungen:
- WO-A-2004/099516
- WO-A-2005/088021
- WO-A-2006/092262
- DE-A1- 3 623 917
- FR-A- 924 328
- FR-A- 2 628 462

## Beschreibung

Die Erfindung bezieht sich auf ein modulares Bausystem für Hochbauten gemäß dem Oberbegriff des Anspruchs 1.

Ein modularer Aufbau von Hochbauten ist grundsätzlich bekannt, vgl. beispielsweise den Artikel "High-Tech in puristischer Form" auf Seite T6 in der Frankfurter Allgemeinen vom 23. Oktober 2007 (Nummer 246). Dort bezieht sich der modulare Aufbau jedoch offenbar auf besondere Solar-Module.

Aus der WO 2005/088021 A1 ist ein transportables modulares Gebäude bekannt. Dies besitzt ein vorgefertigtes containerartiges Installationsmodul, welches am vorgesehenen Aufstellungsort des Gebäudes auf ein dort vorzubereitendes Betonfundament aufgesetzt und durch modulare Plattenelemente erweitert wird. Dabei handelt es sich einerseits um horizontale Plattenelemente zur Bildung von Böden bzw. Decken und andererseits um vertikale Plattenelemente zur Erstellung von Wänden. Diesen Plattenelementen ist gemeinsam, dass sie Holzrahmenkonstruktionen darstellen, die beidseitig der Rahmenebene mit OSB-Platten überdeckt sind.

Aus den Fig. 2 und 6 der WO 2005/088021 A1 können zwei unterschiedliche Bauweisen für die räumliche Erweiterung des containerartigen Installationsmoduls entnommen werden. Im Beispiel der Fig. 2 sind die Wandelemente jeweils nach Art einer Umrahmung der Boden- bzw. Deckenplatten angeordnet, d.h. der untere horizontale Rand der Wandplatten fluchtet im Wesentlichen mit der Unterseite der benachbarten Bodenplatte, und der obere horizontale Rand der Wandplatte fluchtet im Wesentlichen mit der Oberseite der benachbarten Deckenplatte, wobei die Boden- bzw. Deckenplatten jeweils mit den oberen bzw. unteren Rändern der zugewandten Vertikalseiten der angrenzenden Wandplatten verbunden sind. Die jeweilige Deckenplatte ist also gegenüber der darunter angeordneten Bodenplatte durch die Wandelemente gehaltert. Bei dieser Anordnung der Wandplatten können auf der Wandaußenseite an Gebäudeecken von den vertikalen Rändern der Wandplatte nach auswärts geöffnete Winkelräume gebildet werden, die sich mit Pfosten ausfüllen lassen. Diese Pfosten haben im Wesentlichen nur eine gestalterische Funktion, d.h. sie dienen zur Ausfüllung der vorgenannten Winkelräume, außerdem können die Pfosten zur Verbindung der an den Gebäudeecken benachbarten Wandplatten dienen.

Die Fig. 6 der WO 2005/088021 A1 zeigt, dass auch eine Bauweise möglich ist, bei der die Wandplatten mit ihren unteren Horizontalrändern auf einer Bodenplatte aufgelagert sind bzw. die Deckenplatten auf den oberen Horizontalrändern eine Wandplatte aufliegen und/oder an zugewandten Vertikalseiten von Wandelementen über dort vorgesehene Bolzen befestigt werden können.

Nach der WO 2005/088021 A1 sind also keinerlei Pfosten mit Tragfunktion vorgesehen.

Die WO 2006/092262 A1 zeigt eine selbsttragende Raumzelle mit nicht tragenden vorgesetzten Außenwänden. Dabei wird die Struktur einer Raumzelle durch zwei seitliche Längsrahmen gebildet, die jeweils mit vertikaler Rahmenebene angeordnet und aus horizontalen randseitigen Längsgliedern und vertikalen randseitigen Vertikalgliedern zusammengesetzt sind. Diese Längsrahmen werden miteinander über Querträger verbunden, die zwischen den Rahmenecken von zwei zueinander parallelen Längsrahmen angeordnet werden. Die oberen und unteren Längsglieder der Längsrahmen sind jeweils als U-Profile mit einander zugewandten U-Öffnungen ausgebildet. Vor Anordnung der Querträger werden in die U-Öffnungen der Längsglieder der Längsrahmen die Längsränder von Boden- bzw. Deckenplatten eingeschoben, so dass diese Platten nach Anordnung der Querträger unverlierbar in den Längsgliedern der Längsrahmen festgehalten sind.

Die Längsrahmen und Querträger sowie die Boden- und Deckenplatten sind gemäß der WO 2006/092262 A1 als stabile Blechteile ausgebildet, wobei die Boden- und Deckenplatten im Wesentlichen nach Art eines Wellbleches ausgebildet sind.

Aufgabe der Erfindung ist es nun, ein modulares Bausystem für Hochbauten zu schaffen, wobei die Möglichkeit gegeben sein soll, ein Haus oder Gebäude kurzfristig mit vergleichsweise großer Variabilität der Gestaltung unter Verwendung industriell hergestellter Standardteile zu erstellen.

Diese Aufgabe wird durch ein Bausystem gemäß Anspruch 1 gelöst.

Indem die Pfosten mit entsprechender Belastbarkeit in Schub- und Dreh- sowie Zugrichtung ausgebildet und angeordnet sind, lassen sich aus je einer Boden- und einer Deckenplatte und dazwischen an den Plattenecken angeordneten Pfosten raumgroße aufeinander stapelbare Module bilden, mit denen sich der Rohbau eines Gebäudes in einfachster Weise erstellen lässt, wobei jeweils die Bodenplatte bzw. die Bodenplatten eines oberen Geschosses auf der Deckenplatte bzw. den Deckenplatten des darunter liegenden Geschosses aufliegen. Zwischen den Boden- und Deckenplatten eines Geschosses können in prinzipiell beliebiger Weise Wand- und/oder Fenster- und/oder Türelemente eingesetzt werden, so dass sich ein Geschoss beliebig in Einzelräume aufteilen lässt.

Dabei können die Wandelemente auch eine mittragende Funktion übernehmen, insbesondere wenn die Wandelemente an den Plattenrändern angeordnet sind.

Notwendig ist allerdings eine tragende oder mittragende Funktion der Wandelemente nicht, denn gemäß einer besonders bevorzugten Ausführungsform der Erfindung wird die Belastbarkeit durch entsprechende Stabilität der Boden- bzw. Deckenplatten sowie der dazwischen an den Plattenecken angeordneten Pfosten gewährleistet. Dies gilt auch dann, wenn die mittels der Platten und Pfosten gebildeten Raummodule aufeinander gestapelt werden.

Des Weiteren ist in besonders vorteilhafter Ausgestaltung der Erfindung vorgesehen, die Boden- und Deckenplatten sowie die Stützen bzw. Pfosten und/oder die Wandelemente als kleberfreie Holzkonstruktionen auszubilden und zur Verbindung der Holzelemente Verstiftungen vorzusehen.

Damit kann innerhalb des Gebäudes eine besonders angenehmes schadstofffreies Raumklima erzielt werden.

Im Falle einer solchen Holzkonstruktion können die Boden- bzw. Deckenplatten einen den Plattenrand bildenden Balkenrahmen aufweisen, zwischen dessen die Rahmenlängsseiten bildenden Balken mehrere Querbalken angeordnet sind, so dass der Rahmen eine Leiterstruktur erhält. Für die Ober- und Unterseite des Rahmens ist eine Holzbeplankung vorgesehen, wobei der Abstandsraum zwischen der oberen und unteren Beplankung mit prinzipiell beliebigen Dämmmaterialien, insbesondere Mineralstoffwolle, ausgefüllt sein kann. An den Rahmenecken ist die Beplankung vorzugsweise ausgespart, so dass die dort vorgesehenen Stützen bzw. Pfosten direkt mit Rahmenelementen der jeweiligen Platte verbunden werden können und für freiliegende Elemente von Dübelanordnungen zur Verbindung der Rahmenelemente und Pfosten bzw. Stützen hinreichend Freiraum auf der vom jeweilige Pfosten bzw. der jeweiligen Stütze abgewandten Seite des Rahmens verbleibt, und zwar auch dann, wenn auf der Deckenplatte eines unteren Geschosses die Bodenplatte des darüber liegenden Geschosses aufliegend angeordnet werden soll.

Im Übrigen wird hinsichtlich bevorzugter Merkmale der Erfindung auf die Ansprüche und die nachfolgende Erläuterung der Zeichnung verwiesen, anhand der eine besonders bevorzugte Ausführungsform der Erfindung näher beschrieben wird.

Schutz wird nicht nur für ausdrücklich dargestellte oder beanspruchte Merkmalskombinationen sondern auch für prinzipiell beliebige Kombinationen der dargestellten Einzelmerkmale beansprucht.

In der Zeichnung zeigen
- Fig. 1: eine perspektivischen Ansicht einer Boden- bzw. Deckenplatte, wobei die oberseitige Beplankung teilweise entfernt ist,
- Fig. 2: eine perspektivische Ansicht eines durch eine Bonden- sowie eine Deckenplatte und dazwischen angeordneten Eckpfosten gebildeten Raummoduls,
- Fig. 3: eine Ansicht auf ein zwischen Boden- und Deckenplatte eines Raummoduls einsetzbares Wandelement,
- Fig. 4: die Verwendung von Boden- bzw. Deckenplatten zur Erstellung von Wänden,
- Fig. 5: vorspannbare Balkenanordnungen,
- Fig. 6 bis 8: Balken- und Trägerstrukturen, die aus Elementen des Bausystems herstellbar sind und
- Fig. 9 bis 11: verschiedene Raummodule mit unter der Deckenplatte angeordneten Horizontalbalken.

Gemäß Fig. 1 besitzt eine erfindungsgemäße Boden- bzw. Deckenplatte 1 an ihrem Rand einen umlaufenden Rahmen, der durch randseitige Längs- und Querbalken 2 und 3 gebildet wird, die vorzugsweise aus Kreuzhölzern bestehen, so dass die Balken frei von Verzug bleiben. An den Rahmenecken sind die Balken miteinander überplattet und verstiftet.

Zwischen den randseitigen Querbalken 3 sind weitere Querbalken 4 vorgesehen, über die die Längsbalken 2 miteinander nach Art einer Leiterstruktur verbunden sind. Die Ober- sowie Unterseite des von den Balken 2 bis 4 gebildeten Rahmens ist mit in Rahmenlängsrichtung erstreckten Kanthölzern 5 beplankt, die an den Rahmenecken unter Bildung von in Draufsicht quadratischen Ausnehmungen 6 ausgespart sind. Die zwischen den Querbalken 3 und 4 gebildeten Rahmenfelder zwischen der oberseitigen und unterseitigen Beplankung können mit prinzipiell beliebigen Dämmmaterialien oder dergleichen ausgefüllt sein. Vorzugsweise ist der Abstandsraum zwischen den die oberseitige Beplankung sowie die unterseitige Beplankung bildenden Kanthölzern 5 mit Mineralwolle oder einem sonstigen unbrennbaren Dämmstoff ausgefüllt.

Vorzugsweise sind die Beplankungen als Tafeln ausgebildet, indem die die Beplankungen bildenden Kanthölzer miteinander, insbesondere mittels selbstschneidender Schrauben, verstiftet sind, wobei die Stifte jeweils parallel zur Beplankungsebene und senkrecht zu den Längsachsen der Kanthölzer angeordnet sind. Prinzipiell gleichartige Tafeln sind auch für die weiter unten beschriebenen Wandelemente vorgesehen.

Die Ausnehmungen 6 der Beplankungen an den Rahmenecken sind zur formschlüssigen Aufnahme von Pfosten bzw. Stützen 7 mit entsprechendem Querschnitt vorgesehen, wobei die Pfosten 7 mit den an den Ausnehmungen freiliegenden Rahmenecken mittels Dübel oder Gewindestangen zug- und schubfest verbunden werden. Dabei dienen die Ausnehmungen 6 einerseits dazu, die Pfosten formschlüssig zu umfassen und andererseits auf der vom Pfosten abgewandten Seite der Rahmenecke dazu, hinreichend Unterbringungsraum für aus den Rahmenecken herausstehende Dübelteile zu gewähren, die damit an den Rahmenecken ohne weiteres mit entsprechenden Werkzeugen erfasst werden können.

Vorzugsweise werden die Pfosten von einem Axialkanal durchsetzt, in dem eine an beiden Enden des Pfostens herausragende Gewindestange oder ein Spannseil mit dessen Enden bildenden Gewindeteilen angeordnet wird. Die herausstehenden Enden der Gewindestange oder Gewindeteile durchsetzen entsprechende Bohrungen an den Ecken der von den Balken 2 und 3 gebildeten Rahmenecken, wobei dann auf die Gewindeenden auf der vom jeweiligen Pfosten abgewandten Rahmenseite Muttern bzw. Innengewindeteile aufgedreht und unter Zwischenschaltung von Ringscheiben gegen die Rahmen gespannt werden. Damit bilden die Pfosten mit den Rahmen ein sehr stabiles Raumgitter. Die Muttern oder Innengewindeteile können als Tragösen ausgebildet sein, an denen die von je einer Boden- und einer Deckenplatte sowie den Eckpfosten gebildeten Raummodule mit einem Kran gekoppelt und auf einer Baustelle versetzt werden können.

Die Pfosten können aus zwei jeweils den halben Querschnitt des Pfostens bildenden Kanthölzern zusammengesetzt sein, die miteinander, insbesondere mit selbstschneidenden Schrauben, verstiftet sind. Zur Bildung des Axialkanals ist auf den einander zugewandten Berührungsflächen der Kanthölzer jeweils eine mittige Axialnut angeordnet.

Gemäß Fig. 2 bilden jeweils eine Boden- sowie eine Deckenplatte 1 mit den an den Ecken dazwischen angeordneten Pfosten 7 ein Raummodul, welches praktisch beliebig auf entsprechendem Untergrund oder auf anderen Raummodulen angeordnet werden kann, wobei sich sehr verschiedenartige Grundrisse verwirklichen lassen. Wenn dabei die Raummodule mit ihren Längsseiten aneinander anstoßen, lassen sich vergleichsweise große stützenfreie Räume erstellen.

Grundsätzlich ist es jedoch auch möglich, mit den Boden- bzw. Deckenplatten praktisch beliebig große stützenfreie Räume herzustellen. Zu diesem Zweck können die Boden- bzw. Deckenplatten mit ihren Längs- bzw. Querrändern in die seitlichen Ausnehmungen zwischen Obergurt und Untergurt von freitragend angeordneten Doppel-T-Trägern eingehängt werden. In diesem Falle werden vorzugsweise an den randseitigen Längs- bzw. Querbalken der Boden- bzw. Deckenplatten Profilbalken angeordnet, deren Breite der horizontalen Tiefe der Ausnehmungen zwischen Ober- und Untergurt der Doppel-T-Träger entspricht. Auf diese Weise lässt sich erreichen, dass der Horizontalabstand zwischen den Doppel-T-Trägern der Länge bzw. Breite der Boden- bzw. Deckenplatten entsprechen kann. Vorzugsweise werden solche Doppel-T-Träger eingesetzt, bei denen der Vertikalabstand zwischen Ober- und Untergurts der doppelten vertikalen Dicke der Decken- bzw. Bodenplatten bzw. der daran angeordneten Profilbalken entspricht. Somit kann jeder Doppel-T-Träger einerseits die Deckenplatte eines unteren Geschosses und andererseits die Bodenplatte eines darüber liegenden Geschosses randseitig haltern.

Wie oben bereits erwähnt wurde, können zur Raumaufteilung zwischen den Boden- und Deckenplatten eines Raummoduls in praktisch beliebiger Weise Wandelemente angeordnet werden. Dabei sind vorgefertigte Standardwandelemente 20 vorzugsweise so bemessen, dass sie bei Anordnung an der Schmalseite eines Raummoduls zwischen den eckseitigen Pfosten des Raummoduls jeweils die halbe Öffnungsbreite zwischen den Eckpfosten verschließen, d.h. je zwei Standardwandelemente reichen zum Verschluss der gesamten Schmalseite eines Raummoduls aus.

In zweckmäßiger Optimierung der Abmessungen sind die Längen der Raummodule so bemessen, dass sich die Maße von Länge und Breite wie 2:1 verhalten. Die Öffnungen zwischen den Eckpfosten an den Längsseiten der Raummodule lassen sich jeweils durch zwei zusätzliche, zwischen die Boden- und Deckenplatte des Raummoduls einsetzbare Zusatzpfosten 21 und insgesamt vier vorgenannte Standardwandelemente verschließen. Dabei ist vorgesehen, dass die Zusatzpfosten gleiche Querschnitte wie die Eckpfosten besitzen. Im Übrigen haben die Zusatzpfosten 21 eine solche Höhe, dass sie zwischen die Beplankungen 5 der Boden- und Deckenplatten 1 passen. Anstelle der Wandelemente können auch entsprechend bemessene Tür- oder Fensterelemente angeordnet bzw. gegen die Wandelemente ausgetauscht werden.

Die Wandelemente bestehen im Wesentlichen aus zwei jeweils aus Kanthölzern zusammengesetzten Tafeln, zwischen denen Abstandselemente angeordnet sind. Zum Aufbau der Tafeln dienen vorzugsweise Kanthölzer mit einer Dicke von 40mm und einer Breite von 80mm. Gemäß Fig. 3 sind die vertikal angeordneten Kanthölzer 8 mit ihren schmalen (40mm breiten) Vertikalseiten auf Stoß aneinandergefügt, indem benachbarte Kanthölzer 8 miteinander durch Stifte 9, insbesondere selbstschneidende Schrauben, die horizontal und parallel zur Tafelebene angeordnet sind, miteinander verbunden.

Zwischen den von den Kanthölzern 8 gebildeten Wandtafeln sind schräg zur Horizontalen verlaufende Abstandselemente 10 angeordnet, deren Dicke der Dicke der Kanthölzer 8 entspricht und beispielsweise 40mm beträgt. Diese Abstandselemente sind mit den die Tafeln bildenden Kanthölzern 8 wiederum, vorzugsweise durch selbstschneidende Schrauben, verstiftet, wobei in diesem Falle die Stifte senkrecht zur Tafelebene angeordnet sind. Desweiteren sind zwischen den von den Kanthölzern 8 gebildeten Tafeln nach Art eines umlaufenden Rahmens angeordnete Kanthölzer 11 vorgesehen, die beispielsweise einen quadratischen Querschnitt mit einer Breite und Dicke von jeweils 40mm aufweisen können. Diese Kanthölzer 11 sind vom Rand der durch die Kanthölzer 8 gebildeten Tafeln beabstandet angeordnet, so dass zwischen den Rändern der beiden das jeweilige Wandelement bildenden Tafeln eine umlaufende Nut ausgebildet wird, in die sich entsprechende bemessene Kantholzprofile nach Art von Federn einschieben lassen. Diese Federn können einerseits zur Verbindung aneinander anschließender Wandelemente und andererseits zur formschlüssigen Halterung der Wandelemente auf den Boden- bzw. Deckenplatten der Raummodule dienen.

Die Hohlräume zwischen den Wandtafeln eines Wandelementes können zur Erhöhung der Wärmedämmung und/oder Wärmekapazität des Wandelementes mit einem Schüttgut, insbesondere mit Kalksplit ausgefüllt sein. Dadurch wird auch die Schalldämmung der Wandelemente verbessert.

Die Erfindung ist nicht auf die oben dargestellten Ausführungsbeispiele beschränkt.

In den vorangehenden Ausführungen wird davon ausgegangen, dass die Zwischenpfosten 21 im Vergleich zu den Eckpfosten 7 verkürzt sind, derart, dass die Zwischenpfosten 21 zwischen die einander zugewandten Beplankungen 5 der Boden- bzw. Deckenplatten 1 des jeweiligen Raummoduls passen. Stattdessen ist es auch möglich, die Zwischenpfosten 21 identisch zu den Eckpfosten 7 auszubilden und dazu in den Beplankungen 5 an den Längsbalken 2 der jeweiligen Boden- bzw. Deckenplatte 1 weitere Ausnehmungen 60, analog den Ausnehmungen 6 an den Ecken der Boden- bzw. Deckenplatten 1, vorzusehen. Insbesondere können zu diesem Zweck jeweils an der Längsmitte jeder Boden- bzw. Deckenplatte an den Längsrändern im Bereich der Längsbalken 2 Ausnehmungen 60 vorgesehen sein, die so bemessen sind, dass sie zwei in Längsrichtung der Boden- bzw. Deckenplatte 1 unmittelbar benachbarte Pfosten aufnehmen können.

Grundsätzlich ist aber auch eine andere Anordnung der Pfosten 21 zwischen den Ecken des jeweiligen Raummoduls möglich.

Gemäß den Fig. 9 bis 11 kann zweckmäßig vorgesehen sein, an bzw. in einem Raummodul angeordnete Außen- oder Innenwände oder auch Zwischenpfosten mit gegenüber dem Vertikalabstand zwischen Boden- und Deckenplatte verminderter Höhe auszubilden und den verbleibenden Abstandsraum durch einen Horizontalbalken 200 mit zum Vertikalabstand sowie der Wanddicke passendem Querschnitt abzuschließen. Dies vereinfacht die Anordnung der Wände. Außerdem wird damit ein den Einbau von Türen oder Fenstern erleichternder Tür- bzw. Fenstersturz gebildet.

Die Endmontage der Raummodule kann ohne weiteres an der jeweiligen Baustelle erfolgen, so dass die Boden- bzw. Deckenplatten 1 gestapelt mit üblichen Lastkraftwagen ohne übermäßigen Volumenbedarf beim Transport angeliefert werden können. An der Baustelle werden dann die Eckpfosten 7 und die gegebenenfalls als zusätzliche Verbindungen zwischen der Boden- und der Deckenplatte vorgesehenen Zwischenpfosten 21 an den eckseitigen bzw. längsseitigen Ausnehmungen 6, 60 der bodenseitigen Beplankung 5 der Bodenplatte angeordnet, indem die aus den Pfosten herausstehenden Gewindeteile der Gewindestangen oder Zugseile oder dergleichen in Bohrungen der Rahmenbalken der Bodenplatte eingesteckt werden. Danach wird die Deckenplatte aufgesetzt und über die Pfosten mit der Bodenplatte verspannt, indem die o.g. Innengewindeteile auf die Gewindesegmente der Gewindestangen bzw. Spannseile aufgedreht und festgespannt werden.

Gegebenenfalls können nun noch Außen- oder Zwischenwände angeordnet werden. Sodann kann das fertig gestellte Baumodul mit einem Kran angehoben und auf bereits erstellten Bauwerksteilen abgesetzt werden.

Die Fig. 9 und 10 zeigen des Weiteren beispielhaft, dass die Boden- bzw. Deckenplatten 1 gegebenenfalls mit Öffnungen 100 für später einzubauende Treppen oder dergleichen versehen sein können. Im Übrigen kann die Anordnung von Außen- bzw. Zwischenwänden jederzeit nach Fertigstellung eines aus den Raummodulen gebildeten "Rohbaus" erfolgen.

Des Weiteren können die Boden- bzw. Deckenplatten 1 sowie die Pfosten 7 bzw. 21 auch zur Herstellung mehrstöckiger Raummodule dienen. Dabei ist in der Regel zwischen unmittelbar übereinander liegenden Stockwerken des Raummoduls nur eine einzige Decken- bzw. Bodenplatte vorgesehen. Soweit die in benachbarten Stockwerken des mehrstöckigen Raummoduls angeordneten Pfosten einander gleichachsig fortsetzen, wie dies insbesondere bei den Eckpfosten der Fall ist, können diese Pfosten von einer einzigen gemeinsamen Gewindestange durchsetzt werden, deren Enden dann an den Ecken der obersten Decken- bzw. untersten Bodenplatte herausragen, so dass dort in grundsätzlich gleicher Weise, wie es oben für ein eingeschossiges Raummodul beschrieben wurde, Muttern bzw. Innengewindeteile unter Zwischenschaltung von Ringscheiben gegen die Rahmen der jeweiligen Boden- bzw. Deckenplatte gespannt werden können.

Anstelle der Gewindestangen können bei ein- sowie bei mehrstöckigen Raummodulen auch Spannseile vorgesehen sein, deren Enden an Gewindestücke anschließen, auf die dann die vorgenannten Muttern bzw. Innengewindeteile unter Zwischenschaltung der genannten Ringscheiben zur Verspannung aufgedreht werden.

Die Boden- bzw. Deckenplatten können bei Bedarf auch als tragend einsetzbare Wandplatten benutzt werden, wobei gemäß Fig. 4 mehrere Boden- bzw. Deckenplatten 1 zur Bildung einer großen Wandplatte zusammengefügt werden können. Wie die Fig. 4 zeigt, können zu diesem Zweck in aneinander angrenzende Aussparungen 6 bzw. 60 der Beplankungen 5 der miteinander flächig zu verbindenden Platten 1 auf deren einer Seite oder auf deren beiden Seiten Flanschplatten 61 bzw. 62 oder 61' bzw. 62' angeordnet werden, die dann mittels die Längsbalken 2 der benachbarten bzw. der jeweiligen Platten 1 durchsetzende Schrauben oder dergleichen miteinander verbunden werden. Auf diese Weise besteht die Möglichkeit, mit geringem Herstellungsaufwand großflächige Wände herzustellen.

Bei Bedarf können die Pfosten auch als Balken eingesetzt werden, wobei mehrere vertikal übereinander liegend angeordnete Pfosten bzw. Balken einen hochbelastbaren Träger bilden können, dessen einzelne Balken mittels der Gewindestangen oder Spannseile in unterschiedlicher Weise vorgespannt werden können. Die Fig. 5 zeigt ein Beispiel für eine derartige Anordnung.

Dabei zeigt die Fig. 5 außerdem, dass die Pfosten bzw. Balken 7 jeweils aus zwei Kanthölzern mit Rechteckquerschnitt zusammengesetzt sein können. Die Kanthölzer sind miteinander leimfrei verbunden, vorzugsweise durch Verstiftungen mittels selbstschneidender Schrauben. Auf ihren einander zugewandten breiten Seitenflächen besitzen die Kanthölzer jeweils eine Längsnut, wobei die beiden Längsnuten der beiden Kanthölzer gemeinsam einen Längskanal zur Aufnahme der obengenannten Gewindestange oder des stattdessen vorgesehen Spannseiles bilden. Die von den Kanthölzern gebildeten Pfosten bzw. Balken können prinzipiell mehrfach axial aneinander angesetzt werden, so dass praktisch beliebige überlange Pfosten oder Balken 7 herstellbar sind, die jeweils aus einander axial fortsetzenden kurzen Pfosten- bzw. Balkensegmenten zusammengesetzt sind. Dabei können diese Segmente mit an ihren Stirnenden angeordneten gegengleichen Keilverzinkungen formschlüssig ineinander greifen, wobei der Formschluss ohne Leim oder Kleber durch Verspannung der jeweils durchlaufenden Gewindestange bzw. des Spannseiles gesichert wird.

Die Fig. 6 bis 8 zeigen verschiedene Möglichkeiten, mit den in Fig. 5 für die dort dargestellten Balken bzw. Pfosten verwendeten Kanthölzern verschiedene Balken- oder Pfostenstrukturen bzw. Wand- oder Deckenstrukturen zu erstellen. Fig. 6 zeigt einen Balken, der aus in mehreren Lagen angeordneten Kanthölzern 70 zusammengesetzt ist, wobei die Kanthölzer 70 der jeweils nächsten Lage relativ zur vorangehenden Lage um die halbe Kantholzlänge versetzt angeordnet sind. Benachbarte Lagen der Kanthölzer 70 sind jeweils leimfrei durch Verstiftung mittels selbstschneidender Schrauben verbunden.

Fig. 7 zeigt die Möglichkeit, dass die Lagen der Kanthölzer gegebenenfalls auch in Querrichtung relativ zueinander versetzt angeordnet sein können. Dadurch kann eine erhöhte Steifigkeit gegenüber Biegebeanspruchungen bezüglich einer zu den großen Seitenflächen der Kanthölzer 70 senkrechten Achse erreicht werden.

Fig. 8 zeigt ganz allgemein die Möglichkeit, Strukturteile mit großen Querschnitten aus leimfrei, insbesondere durch Verstiftung mittels selbstschneidender Schrauben miteinander verbundenen Kanthölzern 70 zusammenzusetzen. Dabei sind einander benachbarte Kanthölzer jeweils in Längsrichtung zueinander versetzt angeordnet, wobei vorzugsweise vorgesehen ist, benachbarte Kantholzlagen auch in Querrichtung der Kanthölzer zueinander versetzt anzuordnen. Durch die in Fig. 8 gezeigte Verstiftung in zwei zueinander im wesentlichen senkrechten Richtungen, das heißt einerseits eine Verstiftung senkrecht zu den schmalen Seitenflächen der Kanthölzer und andererseits eine Verstiftung senkrecht zu den breiten Seitenflächen der Kanthölzer, wird ein äußerst belastbarer Verbund erzielt. Im Ergebnis können somit massive Wand-, Decken-, Pfosten- oder Trägerstrukturen erstellt werden.

Abweichend von der Darstellung in Fig. 8, in der die Kanthölzer 70 jeweils mit zueinander parallelen Längsachsen angeordnet sind, können die Kanthölzer auch in Form von miteinander verstiften Kreuzlagen angeordnet sein.

## Patentansprüche

1. Modulares Bausystem für Hochbauten mit vorgefertigten rechteckigen Boden- bzw. Deckenplatten und an den Plattenecken angeordneten bzw. anbringbaren Stützen oder Pfosten (7), wobei die Boden- bzw. Deckenplatten einen Holzrahmen mit Längs- und Querbalken (2, 3) aufweisen,
**dadurch gekennzeichnet,**
**dass** die an den Plattenrändern angeordneten Längs- und Querbalken (2, 3) umlaufende Holzrahmen bilden, welche zwischen den randseitigen Querbalken (2,3) leitersprossenartig angeordnete weitere bzw. innere Querbalken (4) aufweisen,
**dass** die Holzrahmen, ober- und unterseitig mit Kanthölzern beplankbar oder beplankt sind, dass diese Beplankungen (5) an den Plattenecken entsprechend dem Querschnitt der zwischen jeweils einer Boden- und einer Deckenplatte an den Plattenecken angeordneten Pfosten oder Stützen (7) ausgespart sind, und dass die Pfosten oder Stützen (7) direkt mit dem Holzrahmen der jeweiligen Platten verstiftet bzw. verbunden sind.

2. Bausystem nach Anspruch 1,
**dadurch gekennzeichnet,**
**dass** die Beplankungen (5) als Tafeln ausgebildet sind, indem Kanthölzer (8), die die Beplankungen bilden, miteinander verstiftet sind, insbesondere mittels selbstschneidender Schrauben, wobei die Stifte (9) jeweils parallel zur Beplankungsebene und senkrecht zu den Längsachsen der Kanthölzer (8) angeordnet sind.

3. Bausystem nach einem der Ansprüche 1 oder 2,
**dadurch gekennzeichnet,**
**dass** Hohlräume zwischen den Beplankungen (5) mit Dämmstoffen ausgefüllt bzw. ausfüllbar sind.

4. Bausystem nach einem der Ansprüche 1 bis 3,
**dadurch gekennzeichnet,**
**dass** die randseitigen Quer- und Längsbalken (2,3) an den Rahmenecken miteinander überplattet und durch Verstiftung verbunden sind.

5. Bausystem nach einem der Ansprüche 1 bis 4,
**dadurch gekennzeichnet,**
**dass** die weiteren Querbalken (4) mit den randseitigen Längsbalken über Beschläge verstiftet sind.

6. Bausystem nach einem der Ansprüche 1 bis 5,
**dadurch gekennzeichnet,**
**dass** die Pfosten bzw. Stützen (7) mittels Gewindestangen, die einen Axialkanal des Pfostens oder der Stütze sowie Bohrungen an den Rahmenecken durchsetzen und auf deren freie Enden gegen die Rahmenecken gespannte Gewindeteile aufgedreht sind, mit dem Holzrahmen der angrenzenden Platten verbunden sind.

7. Bausystem nach einem der Ansprüche 1 bis 6,
**dadurch gekennzeichnet,**
**dass** die offenen Seiten der Raummodule zwischen den Eckpfosten durch standardisierte Wand- bzw. Fenstermodule (20) verschließbar sind.

8. Bausystem nach Anspruch 7,
**dadurch gekennzeichnet,**
**dass** die Wand- bzw. Fenstermodule so bemessen sind, dass die Öffnungen zwischen den Eckpfosten (7) an den Schmalseiten der Raummodule durch je zwei Wand- bzw. Fenstermodule (20) und die Öffnungen an den Längsseiten der Raummodule durch vier Wand- bzw. Fenstermodule (20) und zwei standardisierte zusätzliche Stützen bzw. Pfosten (21), jeweils in beliebiger Reihenfolge, abschließbar sind.

9. Bausystem nach einem der Ansprüche 1 bis 8,
**dadurch gekennzeichnet,**
**dass** die Boden- bzw. Deckenplatten ein Längen-Breiten-Verhältnis von 2:1 aufweisen.

10. Bausystem nach Anspruch 8 oder 9,
**dadurch gekennzeichnet,**
**dass** die zusätzlichen Stützen bzw. Pfosten (21) gleiche Querschnitte wie die Eckpfosten (7) haben.

11. Bausystem nach einem der Ansprüche 1 bis 10,
**dadurch gekennzeichnet,**
**dass** die Boden- bzw. Deckenplatten (1) als Teile von Wänden bzw. Tragwänden verwendbar sind.

12. Bausystem nach einem der Ansprüche 1 bis 11,
**dadurch gekennzeichnet,**
**dass** die Pfosten (7,21) aus den Pfostenquerschnitt unter Freilassung eines zentralen Längskanals ausfüllenden Hölzern, insbesondere Kanthölzern, zusammengesetzt sind und im Längskanal ein Zugglied, wie insbesondere Gewindestange oder Spannseil, angeordnet ist.

13. Bausystem nach Anspruch 12,
**dadurch gekennzeichnet,**
**dass** die Pfosten (7,21) aus zwei Kanthölzern mit Rechteckquerschnitt zusammengesetzt sind und der Längskanal durch mittige Längsnuten auf den einander zugewandten Seitenflächen der Kanthölzer ausgebildet ist.

14. Bausystem nach einem der Ansprüche 1 bis 13,
**dadurch gekennzeichnet,**
**dass** das Bausystem Balkenträger, Pfosten und/oder Wand-, Decken- und/oder Dachsysteme enthält, die aus aufeinander in Längs- und/oder Querrichtung überlappenden Kanthölzern (70) zusammengesetzt sind.

15. Bausystem nach Anspruch 14,
**dadurch gekennzeichnet,**
**dass** die Kanthölzer (70) miteinander verstiftet sind, insbesondere mittels selbstschneidender Schrauben.

16. Bausystem nach einem der Ansprüche 1 bis 15,
**dadurch gekennzeichnet,**
**dass** alle Holzelemente als kleberfreie Holzkonstruktionen ausgebildet sind.

17. Bausystem nach einem der Ansprüche 1 bis 16,
**dadurch gekennzeichnet,**
**dass** das Bausystem Strukturteile mit großen Querschnitten aus Kanthölzern (70) enthält, die leimfrei mittels selbstschneidender Schrauben miteinander verbunden sind.

18. Bausystem nach einem der Ansprüche 1 bis 17,
**dadurch gekennzeichnet,**
**dass** die Boden- bzw. Deckenplatten mit ihren Längs- bzw. Querrändern in seitliche Ausnehmungen zwischen Obergurt und Untergurt von freitragend angeordneten Doppel-T-Trägern eingehängt sind.

19. Bausystem nach Anspruch 18,
**dadurch gekennzeichnet,**
**dass** an den randseitigen Längs- bzw. Querbalken der Boden- bzw. Deckenplatten Profilbalken angeordnet sind, deren Breite der horizontalen Tiefe der Ausnehmungen zwischen Ober- und Untergurt der Doppel-T-Träger entspricht, so dass der Horizontalabstand zwischen den Doppel-T-Trägern der Länge bzw. Breite der Boden- bzw. Deckenplatten entsprechen kann.

20. Bausystem nach Anspruch 12 oder 13,
**dadurch gekennzeichnet,**
**dass** Eckpfosten (7) die einander in benachbarten Stockwerken eines mehrstöckigen Raummoduls gleichachsig fortsetzen, von einer einzigen gemeinsamen Gewindestange oder einem gemeinsamen Spannseil durchsetzt werden, deren bzw. dessen Enden mit Gewindestücken an den Ecken der obersten Decken- bzw. untersten Bodenplatte herausragen, so dass dort Muttern bzw. Innengewindeteile unter Zwischenschaltung von Ringscheiben gegen die Rahmen der jeweiligen Boden- bzw. Deckenplatte gespannt werden können.

## Claims

1. A modular construction system for structural engineering with prefabricated floor and ceiling slabs and supports or posts (7) arranged or securable on the slab corners, wherein the floor or ceiling slabs exhibit a wood frame with stringers and crossbeams (2, 3),
**characterized in that**
the stringers and crossbeams (2, 3) arranged on the slab edges form continuous wood frames, which exhibit additional or inner crossbeams (4) arranged like rungs between the edge-side crossbeams (2, 3), that the wood frames are or can be covered top and bottom with squared beams, that these coverings (5) are recessed on the slab corners corresponding to the cross section of the posts or supports (7) arranged on the slab corners between a respective one floor slab and one ceiling slab, and that the posts or supports (7) are directly dowelled or joined with the wood frame of the respective slabs.

2. The construction system according to claim 1,
**characterized in that**
the coverings (5) are designed as panels, **in that** lengths of wood (8) that comprise the coverings are doweled together, in particular by means of self-cutting screws, wherein the pins (9) are each arranged parallel to the covering plane and perpendicular to the longitudinal axes of the squared beams (8).

3. The construction system according to one of claims 1 or 2,
**characterized in that**
hollow spaces between the coverings (5) are or can be filled with insulating materials.

4. The construction system according to one of claims 1 to 3,
**characterized in that**
the edge-side crossbeams and stringers (2, 3) on the frame corners cover each other and are doweled together.

5. The construction system according to one of claims 1 to 4,
**characterized in that**
the additional crossbeams (4) are doweled with the edge-side stringers by means of fittings.

6. The construction system according to one of claims 1 to 5,
**characterized in that**
the posts or supports (7) are joined with the wood frame of the adjoining slabs by means of threaded rods, which pass through an axial canal of the post or support as well as boreholes on the frame corners, and have screwed portions clamped against the frame corners threaded onto their free ends.

7. The construction system according to one of claims 1 to 6,
**characterized in that**
the open sides of the office modules between the corner posts can be sealed by means of standardized wall or window modules (20).

8. The construction system according to claim 7,
**characterized in that**
the wall or window modules are sized in such a way that the openings between the corner posts (7) can be sealed on the narrow sides of the office modules by a respective two wall or window modules (20), and the openings on the long sides of the office modules can be sealed by four wall or window modules (20) and two standardized additional supports or posts (21), each in whatever sequence desired.

9. The construction system according to one of claims 1 to 8,
**characterized in that**
the floor or ceiling slabs exhibit a length-to-width ratio of 2 : 1.

10. The construction system according to claim 8 or 9,
**characterized in that**
the additional supports or posts (21) have the same cross sections as the corner posts (7).

11. The construction system according to one of claims 1 to 10,
**characterized in that**
the floor or ceiling slabs (1) can be used as parts of walls or bearing walls.

12. The construction system according to one of claims 1 to 11,
**characterized in that**
the posts (7, 21) consist of lumber, in particular squared beams, that fill out the post cross section while leaving open a central axial canal, and that a tension member, e.g., in particular a threaded rod or tensioning rope, is arranged in the axial canal.

13. The construction system according to claim 12,
**characterized in that**
the posts (7, 21) consist of two squared beams with a rectangular cross section, and the axial canal is composed of central longitudinal grooves on the facing lateral surfaces of the squared beams.

14. The construction system according to one of claims 1 to 13,
**characterized in that**
the construction system contains summers, posts and/or wall, ceiling and/or roof systems, which are composed of squared beams (70) that sequentially overlap in the longitudinal and/or transverse direction.

15. The construction system according to claim 14,
**characterized in that**
the squared beams (70) are doweled together, in particular by means of self-cutting screws.

16. The construction system according to one of claims 1 to 15,
**characterized in that**
all wood elements are designed as adhesive-free wood structures.

17. The construction system according to one of claims 1 to 16,
**characterized in that**
the construction system contains structural parts with large cross sections of squared beams (70), which are joined together without glue by means of self-cutting screws.

18. The construction system according to one of claims 1 to 17,
**characterized in that**
the longitudinal or transverse edges of the floor or ceiling slabs are hooked into lateral recesses between the top chord and bottom chord of cantilevered double-T girders.

19. The construction system according to claim 18,
**characterized in that**
the edge-side stringers or crossbeams of the floor or ceiling slabs are provided with profile beams, whose width corresponds to the horizontal depth of the recesses between the top and bottom chord of the double-T-girder, so that the horizontal distance between the double-T-girders can correspond to the length or width of the floor or ceiling slabs.

20. The construction system according to claim 12 or 13,
**characterized in that**
corner posts (7) that uniaxially continue in adjacent floors of a multistory office module are traversed by a single, shared threaded rod or shared tensioning rope, the ends of which have threaded pieces project out at the corners of the uppermost ceiling or lowermost floor slab, so that nuts or female threaded parts can be clamped against the frames of the respective floor or ceiling slab, with the interspersion of eyebolts.

## Revendications

1. Système de construction modulaire pour des constructions en hauteur, avec des panneaux de plancher ou de plafond rectangulaires préfabriqués, et des supports ou poteaux (7) montés ou aptes à être montés sur les coins de panneau, dans lequel les panneaux de plancher ou de plafond comportent un cadre en bois avec des poutres longitudinales et transversales (2, 3),
**caractérisé en ce que**
les poutres longitudinales et transversales (2, 3) agencées sur les bords des panneaux forment des cadres en bois périphériques comportant des poutres transversales internes ou supplémentaires (4) agencés à la façon des barreaux d'une échelle, entre les poutres transversales du bord (2, 3), **en ce que** les cadres en bois sont bordés ou peuvent être bordés du côté supérieur ou du côté inférieur avec des bois d'équarrissage, **en ce que** ces bordages (5) sont évidés dans les coins de panneau de manière à correspondre à la section transversale des poteaux ou supports (7) montés dans les coins de panneau, respectivement entre un panneau de plancher et un panneau de plafond , et **en ce que** les poteaux ou supports (7) sont reliés ou goupillés directement avec le cadre en bois de chacun des panneaux.

2. Système de construction selon la revendication 1,
**caractérisé en ce que**
les bordages (3) sont conçus comme des tableaux, en goupillant entre eux des bois d'équarrissage (8) formant les bordages, en particulier au moyen de vis auto-taraudeuses, les tiges (9) étant respectivement agencées parallèlement au plan des bordages et perpendiculairement aux axes longitudinaux des bois d'équarrissage (8).

3. Système de construction selon l'une des revendications 1 ou 2,
**caractérisé en ce que**
les espaces vides entre les bordages (5) sont remplis ou peuvent être remplis avec des matières isolantes.

4. Système de construction selon l'une des revendications 1 à 3,
**caractérisé en ce que**
les poutres longitudinales et transversales (2, 3) situées au bord sont superposés entre elles dans les coins de cadre et reliées par goupillage.

5. Système de construction selon l'une des revendications 1 à 4,
**caractérisé en ce que**
les poutres transversales supplémentaires (4) sont goupillées avec les poutres longitudinales, par le biais de ferrures.

6. Système de construction selon l'une des revendications 1 à 5,
**caractérisé en ce que**
les poteaux ou supports (7) sont reliés au cadre en bois des panneaux adjacents, au moyen de barres filetées traversant un canal axial du poteau ou du support ainsi que des alésages dans les coins de cadre, sur les extrémités libres desquelles sont montés des pièces filetées serrées contre les coins de cadre.

7. Système de construction selon l'une des revendications 1 à 6,
**caractérisé en ce que**
les côtés ouverts des modules spatiaux peuvent être fermés entre les poteaux de coin, par des modules de paroi ou de fenêtre (20) standardisés.

8. Système de construction selon la revendication 7,
**caractérisé en ce que**
les modules de paroi ou de fenêtre sont dimensionnés de telle façon, que les ouvertures entre les poteaux de coin (7) peuvent être fermées sur les côtés étroits des modules spatiaux, respectivement par deux modules de paroi ou de fenêtre (20), tandis que les ouvertures sur les côtés longitudinaux des modules spatiaux peuvent être fermées par quatre modules de paroi ou de fenêtre (20) et deux supports ou poteaux supplémentaires (21), dans un ordre au choix.

9. Système de construction selon l'une des revendications 1 à 8,
**caractérisé en ce que**
les panneaux de plancher ou de plafond présentent un rapport longueur-largeur de 2:1.

10. Système de construction selon la revendication 8 ou 9,
**caractérisé en ce que**
les supports ou poteaux supplémentaires (21) présentent les mêmes sections transversales que les poteaux de coin (7).

11. Système de construction selon l'une des revendications 1 à 10,
**caractérisé en ce que**
les panneaux de plancher ou de plafond (1) peuvent être utilisés comme parties de mur ou de mur porteur.

12. Système de construction selon l'une des revendications 1 à 11,
**caractérisé en ce que**
les poteaux (7, 21) sont constitués de bois, en particulier de bois d'équarrissage remplissant la section transversale de poteau, en lissant libre un canal longitudinal central, tandis qu'un organe de traction, en particulier une tige filetée ou un câble de tension, est disposé dans le canal longitudinal.

13. Système de construction selon la revendication 12,
**caractérisé en ce que**
les poteaux (7, 21) sont constitués de deux bois d'équarrissage avec une section transversale rectangulaire, et le canal longitudinal est formé par des rainures longitudinales sur les surfaces latérales opposées des bois d'équarrissage.

14. Système de construction selon l'une des revendications 1 à 13,
**caractérisé en ce que**
le système de construction comprend des supports de poutre, des poteaux et/ou des systèmes de paroi, de plafond et/ou de toit, constitués de bois d'équarrissage (70) superposés les uns sur les autres dans le sens longitudinal et/ou transversal.

15. Système de construction selon la revendication 14,
**caractérisé en ce que**
les bois d'équarrissage (70) sont goupillés les uns avec les autres, en particulier au moyen de vis auto-taraudeuses.

16. Système de construction selon l'une des revendications 1 à 15,
**caractérisé en ce que**
tous les éléments en bois sont conçus comme des constructions en bois exemptes de colle.

17. Système de construction selon l'une des revendications 1 à 16,
**caractérisé en ce que**
le système de construction comprend des pièces de structure avec de grandes sections transversales en bois d'équarrissage (70), reliées entre elles sans colle, au moyen de vis auto-taraudeuses.

18. Système de construction selon l'une des revendications 1 à 17,
**caractérisé en ce que**
les panneaux de plancher ou de plafond sont accrochés, par leurs bords longitudinaux ou transversaux, dans des évidements latéraux entre la membrure supérieure et la membrure inférieure de supports en double T en portée libre.

19. Système de construction selon la revendication 18,
**caractérisé en ce que**
des poutres de profil, dont la largeur correspond à la profondeur horizontale des évidements entre la membrure supérieure et la membrure inférieure des supports en double T, sont agencées sur les poutres longitudinales ou transversales situées sur le bord des panneaux de plancher ou de plafond, de sorte que l'espacement horizontal entre les supports en double T peut correspondre à la longueur ou à la largeur des panneaux de plancher ou de plafond.

20. Système de construction selon la revendication 12 ou 13,
**caractérisé en ce que**
des poteaux de coin (7) qui se suivent dans les étages voisins d'un module spatial à plusieurs étages, en suivant un même axe, sont traversés par une seule et même tige filetée ou par un seul et même câble de tension, sont les extrémités font saillie avec des pièces filetées dans les coins du panneau de plafond le plus haut ou du panneau de plancher le plus bas, de sorte que des écrous ou des pièces filetées intérieures peuvent être serrés contre les cadres de chaque panneau de plancher ou de plafond, en intercalant des rondelles annulaires.
